# EUROPÄISCHE PATENTSCHRIFT

(11) **EP 1 072 840 B1**
(45) Veröffentlichungstag und Bekanntmachung des Hinweises auf die Patenterteilung: **28.12.2005**
(21) Anmeldenummer: 00116361.7
(22) Anmeldetag: 28.07.2000
(51) Int. Cl.: F21S 8/02, F21V 5/00

(54) **Leuchte**
Luminaire
Luminaire

(30) Priorität: 29.07.1999 AT 130999
(43) Veröffentlichungstag der Anmeldung: 31.01.2001
(73) Patentinhaber: Bartenbach, Christian, A-6071 Aldrans (Tirol) (AT)
(72) Erfinder: Bartenbach, Christian, A-6071 Aldrans (Tirol) (AT)
(74) Vertreter: Torggler, Paul Norbert

(56) Entgegenhaltungen:
- DE-A- 4 312 889
- DE-A- 19 715 188
- DE-C- 875 938
- US-A- 5 863 115

## Beschreibung

Die Erfindung betrifft eine Leuchte mit einer Lampe, mit einem dieser zugeordneten Reflektor zum Erzeugen eines um eine Hauptstrahlungsrichtung verteilten Lichtbündels und mit einer transparenten Linsenanordnung zum Verteilen eines Teiles des von der Lampe ausgehenden Lichts. Leuchte mit einer Lampe, mit einem dieser zugeordneten Reflektor zum Erzeugen eines um eine Hauptstrahlungsrichtung verteilten Lichtbündels und mit einer transparenten Linsenanordnung zum Verteilen zumindest eines Teiles des von der Lampe ausgehenden Lichts, wobei die Linsenanordnung mehrere jeweils einstückige Linsenkörper mit jeweils um die Hauptstrahlungsrichtung herum, insbesondere ringförmig, verteilten Linsen aufweist.

Grundsätzlich ist es bereits bekannt, unterhalb von sogenannten Downlights, das sind in der Decke integrierte Deckenleuchten, meist mit Halogenlampen, Reflektoren bzw. eine Linsenanordnung anzuordnen.

Downlights erzeugen im Normalfall eine sehr steil nach unten gehende Lichtverteilung, wobei die Hauptstrahlungsrichtung im wesentlichen vertikal ist. Um nicht nur hohe Horizonta - sondem auch Vertikalbeleuchtungsstärken zu erreichen (günstig wäre ein Verhältnis von mindestens 3:1, besser 3:2), sollte die Leuchte auch sehr flach bzw. horizontal austretende Lichtstrahlen aufweisen. Diese Lichtstrahlen verursachen aber im allgemeinen eine starke Blendung, welche unerwünscht ist.

Die DE 875938 zeigt bereits eine Linsenanordnung mit zwei jeweils einstückigen, bezüglich der Hauptstrahlungsrichtung zueinander radial angeordneten Linsenkörpern mit jeweils um die Hauptstrahlungsrichtung herum ringförmig verteilten Linsen.

Durch diese Maßnahme ist es möglich, die Blendung stark zu reduzieren bzw. aufzuheben, weil das Abbild der Lichtquelle (Lampe) über die einzelnen Linsen in viele kleine Lichtpunkte über die gesamte sichtbare Fläche zerlegt wird (Lichtpunktzerlegung).

Die Lichtstärke geht somit nicht von einer Stelle der sichtbaren Lichtaustrittsfläche aus, sondern von sehr vielen und sehr kleinen in Abständen zueinander angeordneten Lichtpunkten (vorzugsweise kleiner als 2 x 2 mm) der einzelnen Linsen. Damit ist es möglich, auch flach austretende Lichtstrahlen mit einer hohen vertikalen Beleuchtungsstärke zu haben und gleichzeitig die Blendwirkung zu vermeiden. Man erzielt somit auch bei Downlights eine Decken- und Wandaufhellung.

Der Nachteil des geschilderten Standes der Technik ist, dass der Abblendwinkel der Leuchte durch die jeweilige Vertikalerstreckung der Linsenkörper vorgegeben ist.

Aufgabe der Erfindung ist es, eine gattungsgemäße Leuchte in der Art zu verbessern, dass ein Betrachter auch bei Linsenkörpem mit begrenzter Vertikalerstreckung nur unter sehr steilen Winkeln direkt in die Lampe blicken kann und dadurch eine Blendung für große Winkelbereiche vermieden ist.

Dies wird erfindungsgemäß erreicht, indem die Linsenkörper im Wesentlichen entlang der Hauptstrahlungsrichtung verteilt sind und, vorzugsweise jeweils, die Hauptstrahlungsrichtung, vorzugsweise ringförmig, umgeben.

Bei der erfindungsgemäßen Deckenleuchte sind also mehrere mit Abstand zueinander angeordnete Linsenkörper, insbesondere ringförmige Linsenkörper, untereinander gestapelt vorgesehen. Damit läßt sich eine noch feingliedrigere Lichtpunktzerlegung vornehmen. Die Blendwirkung wird weiter reduziert bzw. die Vertikalbeleuchtungsstärke erhöht. Durch den Stapel von übereinander liegenden Linsenkörpem wird außerdem der direkte Einblick in die Lampe nur unter sehr steilem Winkel möglich.

Die Linsen bzw. Linsenkörper können so angeordnet und dimensioniert sein, daß der der Lampe zugeordnete (Haupt) Reflektor einen großen Teil des Lampenlichtstroms mit Hilfe eines konvergenten Strahlungsprinzips entsprechend der Beleuchtungsaufgabe in einem definierten Raumwinkel nach unten verteilt, und zwar so, daß der Großteil des Lampenlichtstroms am Linsenmaterial vorbei durch das Innere der ringförmigen Linsenkörper frei austritt. Die restliche Strahlung der Lampe, die durch diesen (Haupt) Reflektor nicht mehr aufgefangen wird, nämlich der sogenannte Direktstrahlungsanteil, trifft auf die im bevorzugten Ausführungsbeispiel übereinander liegenden ringförmigen Linsenkörper, die das Licht durch Brechung so zerlegen und umlenken, daß die gewünschte Lichtpunktzerlegung mit hohen Vertikalbeleuchtungsstärken erzielt wird. In der Praxis sollte die Linsenzahl größer als 30, vorzugsweise sogar größer als 100, sein. Die Linsenwirkung kann dabei beim ringförmigen Linsenkörper dadurch zustande kommen, daß dieser an seiner Innenseite mehrere konkave Einbuchtungen aufweist, wobei jede dieser Einbuchtungen eine eigene Linsenfläche bildet.

Weitere Vorteile und Einzelheiten der Erfindung werden anhand der nachfolgenden Figurenbeschreibung näher erläutert.
Die Fig. 1 zeigt einen Vertikalschnitt durch ein Ausführungsbeispiel einer erfindungsgemäßen Leuchte,
die Fig. 2 zeigt den (Haupt) Reflektor und die Linsenanordnung einer erfindungsgemäßen Leuchte,
die Fig. 3 zeigt die Draufsicht auf einen einzelnen ringförmigen Linsenkörper der Linsenanordnung,
die Fig. 4 zeigt einen schematischen Strahlengang einer erfindungsgemäßen Leuchte.

Bei der in Fig. 1 dargestellten Leuchte handelt es sich um ein sogenanntes Downlight, das in einer Decke 11 eingebaut ist. Die Leuchte weist in einem Leuchtengehäuse 1 einen Reflektor 2 und eine Lampe 3 auf. Der Reflektor 2 erzeugt als Reflexionsstrahlungsanteil der Leuchte ein Lichtbündel, das um die hier vertikal nach unten gerichtete Hauptstrahlungsrichtung 4 verteilt ist (vgl. auch Fig. 4).

Unterhalb der Decke 11 ist eine Linsenanordnung 5 vorgesehen, die erfindungsgemäß mehrere um die Hauptstrahlungsrichtung verteilte Linsen 6 aufweist.

Diese Linsen sind an jeweils einstückigen Linsenkörpem 7 ausgebildet, wobei beim dargestellten Ausführungsbeispiel 6 mit Abstand übereinander angeordnete Linsenkörper vorgesehen sind. Dies ist insbesondere aus den Figuren 1 und 2 ersichtlich.

Jeder dieser einstückigen Linsenkörper, der beispielsweise aus Glas oder durchsichtigem Kunststoff bestehen kann, ist um die Hauptstrahlungsrichtung 4 herum ringförmig ausgebildet.

Die einzelnen Linsen 6 werden dadurch gebildet, daß der Linsenkörper an seiner, der Hauptstrahlungsrichtung 4 zugewandten Innenseite mehrere konkave Einbuchtungen 6a aufweist, wobei jede dieser Einbuchtungen eine eigene Linsenfläche einer Zerstreulinse bildet (vgl. Fig. 3).

An seiner Außenseite ist der Linsenkörper 7 jeweils zylindrisch ausgebildet, was es erlaubt, einen Glaszylinder 8 als Staubschutz knapp herumzuführen, wobei dieser vorzugsweise an den Stellen 9 mit dem untersten Linsenkörper 7 staubdicht verklebt ist. Zum selben Zweck dient eine horizontale Glasplatte 10, die ebenfalls mit dem untersten Ring verklebt ist

Im übrigen ist zu erwähnen, daß die mechanischen Halteelemente für die Linsenkörper in den Figuren nicht dargestellt sind. Es kann sich dabei beispielsweise um dünne Stäbe oder Seile handeln. Es können aber auch durchsichtige Halteelemente vorgesehen werden.

Was die Form der einzelnen Linsenkörper betrifft, so sind die Deckflächen 7a und Grundflächen 7b jedes Linsenkörpers jeweils Teile einer Kegelfläche, wobei der gedachte Kegel mit seiner Spitze nach oben zur Lampen-Reflektor-Kombination 2, 3 hinweist.
Mit einer derartigen Anordnung läßt sich insgesamt eine Lichtverteilung erzielen, wie sie im wesentlichen in der Fig. 4 dargestellt ist. Der vom Reflektor 2 reflektierte Reflexionsstrahlungsanteil tritt als zunächst konvergentes und dann divergentes Lichtstrahlungsbündel 12 (Reflexionsstrahlungsanteil) aus der Leuchte aus, und zwar im wesentlichen ungehindert durch die Linsenanordnung 5, also einfach zwischen den rinförmigen Linsenkörpem 7 hindurch. Ein Teil des Direktstrahlungsanteils der Lampe 3, der nicht auf den Reflektor 2 fällt, gelangt auf die Linsen des Linsenkörpers und wird von diesen flach nach außen umgelenkt. Ein Teil des so umgelenkten Strahlenganges ist in der Fig. 4 mit 13 bezeichnet. Wesentlich ist dabei der erfindungsgemäße Effekt der Zerlegung der Lampe in einzelne Lichtpunkte durch die vielen zirkumverial verteilten Linsen 6, die es ermöglichen, flache Lichtstrahlen zu haben, ohne dabei eine Blendwirkung in Kauf nehmen zu müssen.

Die Erfindung ist selbstverständlich nicht auf das dargestellte Ausführungsbeispiel beschränkt, beispielsweise kann der Aufbau und die Zahl der Linsenkörper variieren. Insbesondere sind auch einzelne gesonderte Linsen möglich. Wesentlich ist - wie bereits erwähnt - die Lichtpunktzerlegungswirkung der vielen Linsen, die es erlaubt, flache horizontale Strahlen ohne Blendwirkung zu haben.

## Patentansprüche

1. Leuchte mit einer Lampe (3), mit einem dieser zugeordneten Reflektor (2) zum Erzeugen eines um eine Hauptstrahlungsrichtung (4) verteilten Lichtbündels und mit einer transparenten Linsenanordnung (5) zum Verteilen zumindest eines Teiles des von der Lampe ausgehenden Lichts, wobei die Linsenanordnung (5) mehrere jeweils einstückige Linsenkörper (7) mit jeweils um die Hauptstrahlungsrichtung (4) herum, insbesondere ringförmig, verteilten Linsen (6) aufweist, **dadurch gekennzeichnet, dass** die Linsenkörper (7) im Wesentlichen entlang der Hauptstrahlungsrichtung (4) aufeinanderfolgend verteilt sind und, vorzugsweise jeweils, die Hauptstrahlungsrichtung (4), vorzugsweise ringförmig, umgeben.

2. Leuchte nach Anspruch 1, **dadurch gekennzeichnet, daß** der zumindest eine Linsenkörper (7) an seiner der Hauptstrahlungsrichtung (4) zugewandten Innenseite mehrere konkave Einbuchtungen (6a) aufweist, wobei jede dieser Einbuchtungen (6a) eine Linsenfläche bildet.

3. Leuchte nach Anspruch 1 oder 2, **dadurch gekennzeichnet, daß** der zumindest eine Linsenkörper (7) außen zylindrisch ist.

4. Leuchte nach einem der Ansprüche 1 bis 3, **dadurch gekennzeichnet, daß** die Deck- und Grundflächen (7a, 7b) des zumindest einen Linsenkörpers (7) jeweils Teile einer Kegelfläche sind.

5. Leuchte nach einem der Ansprüche 1 bis 4, **dadurch gekennzeichnet, daß** die Linsen (6) Zerstreulinsen sind.

6. Leuchte nach einem der Ansprüche 1 bis 5, **dadurch gekennzeichnet, daß** die Linsenkörper (7) mit Abstand zueinander angeordnet sind.

7. Leuchte nach einem der Ansprüche 1 bis 6, **dadurch gekennzeichnet, daß** die Linsen (6) derart angeordnet sind, daß der vom Reflektor (2) der Lampe (3) reflektierte Reflexionsstrahlungsanteil zwischen den Linsen (6) aus der Leuchte austritt, während ein Teil des Direktstrahlungsanteils von der Lampe (3) über die Linsen (6) aus der Leuchte austritt.

8. Leuchte nach einem der Ansprüche 1 bis 7, **dadurch gekennzeichnet, daß** die Linsen (6) bzw. Linsenkörper (7) aus Glas oder durchsichtigem Kunststoff bestehen.

9. Leuchte nach einem der Ansprüche 1 bis 8, **dadurch gekennzeichnet, daß** die Zahl der Linsen (6) größer als 30, vorzugsweise größer als 100, ist.

10. Leuchte nach einem der Ansprüche 1 bis 9, **dadurch gekennzeichnet, daß** die Leuchte als eine Deckenleuchte oder Downlight, ausgebildet ist.

11. Leuchte nach Anspruch 10, **dadurch gekennzeichnet, daß** die Linsen (6) das aus der Lampen-Reflektor-Kombination (2, 3) im wesentlichen nach unten austretende Licht zumindest teilweise nach oben hin umlenken.

## Claims

1. A light comprising a lamp (3), a reflector (2) associated therewith for producing a light beam distributed around the main radiation direction (4), and a transparent lens arrangement (5) for distributing at least a part of the light emanating from the lamp, wherein the lens arrangement (5) has a plurality of respectively one-piece lens bodies (7) with lenses (6) respectively distributed around the main radiation direction (4), in particular in an annular array, **characterised in that** the lens bodies (7) are distributed in succession substantially along the main radiation direction (4) and preferably each surround the main radiation direction (4), preferably in an annular array.

2. A light according to claim 1 **characterised in that** the at least one lens body (7), at its inside which is towards the main radiation direction (4), has a plurality of concave recesses (6a), each of those recesses (6a) forming a lens surface.

3. A light according to claim 1 or claim 2 **characterised in that** the at least one lens body (7) is externally cylindrical.

4. A light according to one of claims 1 to 3 **characterised in that** the top and bottom surfaces (7a, 7b) of the at least one lens body (7) are respectively parts of a conical surface.

5. A light according to one of claims 1 to 4 **characterised in that** the lenses (6) are divergent lenses.

6. A light according to one of claims 1 to 5 **characterised in that** the lens bodies (7) are arranged at a spacing relative to each other.

7. A light according to one of claims 1 to 6 **characterised in that** the lenses (6) are so arranged that the reflection radiation component reflected by the reflector (2) of the lamp (3) issues from the light between the lenses (6) while a part of the direct radiation component from the lamp (3) issues from the light by way of the lenses (6).

8. A light according to one of claims 1 to 7 **characterised in that** the lenses (6) or lens bodies (7) comprise glass or transparent plastic material.

9. A light according to one of claims 1 to 8 **characterised in that** the number of lenses (6) is larger than 30 and preferably larger than 100.

10. A light according to one of claims 1 to 9 **characterised in that** the light is in the form of a ceiling light or a downlighter.

11. A light according to claim 10 **characterised in that** the lenses (6) at least partially upwardly deflect the light which issues substantially downwardly from the lamp-reflector combination (2, 3).

## Revendications

1. Luminaire avec une lampe (3), avec un réflecteur (2) associé à celle-ci pour la production d'un faisceau lumineux réparti autour d'un sens de rayonnement principal (4) et avec un ensemble de lentilles (5) transparentes pour la répartition d'au moins une partie de la lumière émanant de la lampe, moyennant quoi l'ensemble de lentilles (5) comprend plusieurs corps de lentilles (7) d'une seule pièce à chaque fois avec des lentilles (6) respectives réparties autour du sens de rayonnement principal (4), en particulier de façon circulaire, **caractérisé en ce que** les corps de lentilles (7) sont répartis successivement essentiellement le long du sens de rayonnement principal (4), et entourent de préférence à chaque fois le sens de rayonnement principal (4) de préférence de façon circulaire.

2. Luminaire selon la revendication 1, **caractérisé en ce que** le au moins un corps de lentille (7) comprend sur sa face interne dirigée vers le sens de rayonnement principal (4) plusieurs creux (6a) concaves, chacun de ces creux (6a) formant une surface de lentille.

3. Luminaire selon la revendication 1 ou 2, **caractérisé en ce que** le au moins un corps de lentille (7) est extérieurement cylindrique.

4. Luminaire selon une des revendications 1 à 3, **caractérisé en ce que** les surfaces de recouvrement et de base (7a, 7b) du au moins un corps de lentille (7) forment respectivement une partie d'une surface conique.

5. Luminaire selon une des revendications 1 à 4, **caractérisé en ce que** les lentilles (6) sont des lentilles divergentes.

6. Luminaire selon une des revendications 1 à 5, **caractérisé en ce que** les corps de lentilles (7) sont placés à distance les uns des autres.

7. Luminaire selon une des revendications 1 à 6, **caractérisé en ce que** les lentilles (6) sont placées de telle sorte que la fraction de rayonnement de réflexion réfléchie par le réflecteur (2) de la lampe (3) entre les lentilles (6) émerge du luminaire, tandis qu'une partie de la fraction de rayonnement direct réfléchie par la lampe (3) via les lentilles (6) émerge du luminaire.

8. Luminaire selon une des revendications 1 à 7, **caractérisé en ce que** les lentilles (6) et/ou les corps de lentilles (7) sont formées de verre ou de matière plastique transparente.

9. Luminaire selon une des revendications 1 à 8, **caractérisé en ce que** le nombre de lentilles (6) est supérieur à 30, de préférence supérieur à 100.

10. Luminaire selon une des revendications 1 à 9, **caractérisé en ce que** le luminaire est configuré comme un plafonnier ou plafonnier intensif.

11. Luminaire selon la revendication 10, **caractérisé en ce que** les lentilles (6) dévient au moins partiellement vers le haut la lumière émergeant essentiellement vers le bas de la combinaison lampe-réflecteur (2, 3).
